# FASCICULE DE BREVET EUROPEEN

(11) **EP 1 611 004 B1**
(45) Date de publication et mention de la délivrance du brevet: **12.03.2008**
(21) Numéro de dépôt: 03796181.0
(22) Date de dépôt: 08.12.2003
(51) Int. Cl.: B63B 21/46

(54) **ANCRE MARINE POUR PROTEGER LES FONDS MARINS**
ANKER MIT SCHUTZEFFEKT FÜR DEN SEEBODEN
SEA ANCHOR FOR PROTECTING THE SEA FLOOR

(30) Priorité: 18.12.2002 FR 0216066
(43) Date de publication de la demande: 04.01.2006
(73) Titulaire: Canu, Antoine, 06600 Antibes (FR)
(72) Inventeur: Canu, Antoine, 06600 Antibes (FR)
(74) Mandataire: Rhein, Alain
(86) Numéro de dépôt international: PCT/FR2003/003610
(87) Numéro de publication internationale: WO 2004/065204

(56) Documents cités:
- DE-A- 3 537 647
- GB-A- 2 336 142
- US-A- 2 870 731
- US-A- 3 509 846
- US-A- 3 762 357
- US-A- 5 054 416

## Description

### Domaine technique

La présente invention concerne une ancre marine à bascule et concerne en particulier une ancre marine pour protéger les fonds marins.

### Etat de la technique

Une ancre marine peut être considérée comme un crochet qui, largué d'un bateau, s'accroche sur le fond marin et permet de maintenir le bateau immobile et donc en sécurité. Même s'il existe de nombreux types d'ancres, la fonction principale étant de s'accrocher au fond marin, l'ancre comprend principalement une partie pointue apte à s'enfoncer dans le sol ou à s'agripper au relief du fond. Lors du mouillage, l'ancre est larguée et la ligne de mouillage est déroulée jusqu'à ce que l'ancre atteigne le fond. Ensuite, tandis que le bateau recule lentement, la ligne de mouillage continue à être déroulée jusqu'à ce que la longueur de la ligne de mouillage atteigne au moins trois fois la hauteur d'eau. Une fois la longueur de ligne calculée atteinte, la ligne est amarrée au bateau afin d'y être bloquée, la traction dans la ligne augmente et l'ancre, tractée sur le fond s'enfouit dans le sol ou s'accroche au relief et se bloque.

Malheureusement dans ce processus d'ancrage, lorsque l'ancre a atteint le fond, il arrive souvent que l'ancre soit tirée par le bateau alors que la ligne est en train d'être déroulée. Le fond est alors labouré par les pales pointues de l'ancre. Lorsqu'il s'agit d'un fond tapissé d'algues ou d'herbes telles que des posidonies, herbes très fréquentes sur les fonds peu profonds de la côte méditerranéenne, l'ancre arrache alors la flore sur son passage.

De même, lors de la remontée de l'ancre, le bateau " remonte " sur l'ancre au moteur, la ligne de mouillage puis l'ancre passent progressivement en position verticale, et les pales de l'ancre se dégagent du fonds. Il est évident que le désengagement de l'ancre ne se fait pas sans arracher la flore ou abîmer les fonds.

Ainsi, les deux phases du mouillage, la mise en place de l'ancre et la remontée de l'ancre ne se font pas sans dégradation des fonds. Compte tenu de la fréquentation maritime des côtes et de l'affluence sur certains sites pendant la belle saison, les ancres représentent une cause importante de la dégradation de l'environnement marin.

Une ancre du type décrit ci-dessus est divulguée par le document US 3762357.

Afin de préserver les fonds lors de la remontée de l'ancre, il est possible d'utiliser un système complémentaire appelé bouée d'orin. Ce système consiste en un câble attaché par l'une de ses extrêmités à un anneau situé sur l'axe des pales, une bouée étant attachée à l'autre extrêmité. La remontée de l'ancre se fait alors en tirant l'ancre par l'orin donc à l'envers par rapport à la remontée classique. Mais ce système est pénible à mettre en oeuvre et souvent inefficace. Par conséquent, il est utilisé dans des cas particuliers, par exemple pour signaler le mouillage aux éventuels futurs arrivants lorsqu'il s'agit de sites très fréquentés.

Il existe également des ancres du type ancre à bascule qui disposent d'un système de déblocage des pales lors de la remontée de l'ancre. Ainsi, dans la phase de remontée de l'ancre, la ligne de mouillage passe à la verticale, la boucle mobile sur laquelle est accrochée la chaîne se positionne alors perpendiculairement à la verge, les pales se débloquent alors et ainsi tournent librement autour de leur axe. L'ancre alors se dégage facilement de son point d'ancrage et sa remontée se fait ainsi sans aucune difficulté et sans dégradations des fonds marins.

Les deux systèmes décrits précédemment, malheureusement, ne sont pas satisfaisants d'un point de vue écologique puisqu'ils ne contribuent pas à protéger les fonds et l'environnement marins lors de la phase de positionnement de l'ancre au mouillage. D'autre part, le ancres à bascule disposant d'un système de blocage-déblocage des pales comme décrit précédemment ne sont pas fiables car le déblocage dépend de la seule position de la boucle sur laquelle est accrochée la chaîne par rapport à la verge de l'ancre.

### Exposé de l'invention

C'est pourquoi le but de l'invention est de fournir un dispositif d'ancrage du type ancre à bascule équipée d'un système fiable de blocage déblocage des pales permettant la protection des fonds marins et ce quelle que soit la phase du mouillage.

L'objet de l'invention est donc une ancre marine comprenant un axe creux un équipage axe/pale tournant par rapport à l'axe creux, un axe verrou capable de bloquer la rotation de l'équipage axe/pale, un levier adapté pour recevoir une ligne de mouillage, le levier pivotant entre une première position et une deuxième position pour déplacer l'axe verrou de sa position de blocage à sa position de déblocage de l'équipage axe/pale. Selon une caractéristique principale, l'ancre marine comprend des moyens pour faire pivoter le levier de sa première à sa deuxième position quand l'effort de traction dans la ligne de mouillage est inférieure à une certaine valeur.

### Description brève des figures

Les buts, objets et caractéristiques de l'invention apparaîtront plus clairement à la lecture de la description qui suit faite en référence aux dessins dans lesquels :
La figure 1 représente une vue en perspective de l'ancre selon l'invention,
La figure 2 représente une coupe de l'ancre en position débloquée,
La figure 3 représente une coupe de l'ancre en position bloquée,
La figure 4 représente une coupe de l'ancre, selon un plan perpendiculaire au plan de coupe de la figure 3, lors de sa remontée.

### Description détaillée de l'invention

Selon la figure 1, l'ancre comprend un axe creux composé de deux tubes creux 10 et 12 appelés verges, un manchon 11 prolongeant la verge 12 et dans lequel pivote l'équipage axe/pales et une chaîne 18 rattachée à l'extrémité de la verge 10 par un ensemble de levier 34, d'une biellette non visible sur la figure et d'une boucle mobile 36. L'équipage axe/pales comprend un axe 13, deux pales principales 14 et quatre pales secondaires 15 et 17 entre lesquelles deux blocs cubiques 16 sont positionnés. L'axe 13 pivote à l'intérieur d'un manchon 11 qui est un prolongement perpendiculaire de la verge 12. La chaîne 18 est prolongée par une ligne de mouillage tel qu'un câble ou une chaîne.

En référence aux figures 2 et 3 représentant une coupe longitudinale de l'ancre, la verge 10 est emboîtée dans la verge 12 sur une dizaine de centimètres et maintenu dans cette position grâce à au moins un boulon 37 vissé dans la paroi de la verge 10 et passant à travers un trou oblong 35 de la verge 12. La longueur du trou oblong 35 permet la rotation de la verge 10 par rapport à la verge 12 de 10° environ. L'ancre marine comprend de préférence un autre boulon situé sur la verge 10 et passant à travers un autre trou oblong de la verge 12, le boulon et le trou étant situés à l'opposé du boulon 37 et du trou 35. Un ressort 22 est fixé d'un côté à l'extrémité de la verge 10 sur une butée 54 et de l'autre à une pièce mobile 24 appelée manchon, coulissant à l'intérieur de la verge 10. Au repos, le ressort 22 est tel qu'il pousse sur le manchon 24 de façon à le maintenir par compression dans une position la plus proche possible de l'extrêmité de la verge 10 du côté du levier 34. Le manchon 24 est relié par un axe 42 à une biellette 32 elle-même reliée à un levier 34 par un axe 44. L'axe 42 est mobile en translation selon deux trous oblongs 30 situés dans la paroi de la verge 10 de sorte que le levier 34 pivote sur l'axe 46 fixé à la verge 10, entre deux positions, une première position dans laquelle il est aligné avec la verge 10 et une deuxième position dans laquelle il fait un angle maximal avec la verge 10. Le levier 34 permet l'accrochage de la chaîne 18, directement ou par l'intermédiaire de la boucle mobile 36.

Un axe verrou 20 coulisse à l'intérieur des tubes 10 et 12 et à l'intérieur du manchon 24 creux et est guidé à l'intérieur de la verge 12 dans son mouvement longitudinal par une couronne 52 sur la paroi interne de la verge 12. L'axe verrou 20 est relié d'une part au manchon 24 par une liaison coulissante grâce à axe 40, appelé goupille dans la suite de la description, traversant l'axe verrou à une des ses extremités et dont le mouvement est limité par les trous oblongs 28 pratiqués dans le manchon 24 et relié d'autre part à l'extrêmité d'un ressort 26 placé à l'intérieur du manchon 24, l'autre extrémité du ressort étant fixé au manchon sur une butée 56. L'une des extrémités de l'axe verrou 20 est donc solidaire à la fois de la goupille 40 et du ressort 26 tandis que l'autre extrêmité de l'axe verrou 20 est engagé ou pas à l'intérieur de l'axe 13 portant les pales. La raideur du ressort 22 est supérieure à la raideur du ressort 26.

Le ressort 26 est tel qu'au repos il maintient la goupille 40 à l'extrêmité des trous oblongs 28 du côté de l'axe 13 portant les pales. La longueur des trous oblongs 28 délimite la course de l'axe verrou entre deux positions extrêmes permettant d'une part la libre rotation de l'équipage axe/pale par rapport au manchon 11 à l'extrêmité de la verge 12 et d'autre part le blocage de l'équipage axe/pale par rapport au manchon 11 et à la verge 12. Dans la première position, la goupille 40 est située à l'extrêmité des trous oblongs 28 du côté de la chaîne et l'axe verrou 20 est en dehors de la gorge 50 permettant ainsi la libre rotation de l'axe 13 dans le manchon 11. Dans la seconde position, la goupille 40 est située à l'extrêmité des trous oblongs 28 du côté des pales et l'axe verrou 20 est à l'intérieur d'une gorge 50 pratiquée dans l'axe 13 des pales de façon à bloquer la rotation de l'axe 13 dans le manchon 11.

Ces deux positions sont représentées par les figures 2 et 3. La figure 2 illustre la première position dans laquelle les pales sont libres et débloquées tandis que la figure 3 illustre la seconde position dans laquelle les pales sont bloquées. La forme de la gorge 50 est allongée de façon à ce que l'axe 13 des pales puisse tourner sur son axe d'un arc de 70° lorsque l'axe verrou 20 est engagé à l'intérieur.

En pratique, dans la première phase du mouillage, l'ancre est larguée du bateau et descendue dans l'eau afin d'immobiliser le bateau. Dans un premier temps, la ligne de mouillage est déroulée jusqu'à ce que l'ancre atteigne le fond. Puis, tandis que le bateau recule lentement, la ligne de mouillage continue à être déroulée jusqu'à ce que sa longueur atteigne au moins trois fois la hauteur d'eau. Dès que l'ancre se pose au fond et pendant que la ligne de mouillage est déroulée, la chaîne est alors posée généralement au fond et sa tension n'est pas importante. Or, lorsque la tension dans la chaîne est faible, l'effort exercé par le ressort 22 est suffisant pour maintenir le manchon 24 vers l'extrêmité de la verge 10 du côté de la boucle libre 36 entraînant le ressort 26 et par conséquent l'axe verrou 20. Le levier 34 et la biellette 32 ne sont alors pas alignés mais forment un angle comme représenté sur la figure 2 puisque le ressort 22 exerce un effort sur le manchon 24 et la biellette qui n'est pas compensé par la tension de la chaîne de sorte que l'axe 42, positionné à l'extrémité de la biellette et solidaire du manchon 24 est situé du côté des trous oblongs 30 à l'opposé des pales. Tant que l'effort de traction dans la ligne de mouillage est inférieur à une certaine valeur ou valeur seuil le manchon 24 est maintenu par le ressort 22 dans une position la plus près possible de l'extrêmité de la verge 10 du côté de la chaîne. De cette façon, l'axe verrou reste en dehors de la gorge 50.

Si, pendant le déroulement de la ligne de mouillage, le bateau tire sur la ligne comme il est pratiqué généralement, l'ancre est tractée sur le fond. Grâce à la libre rotation de l'axe 13 dans le manchon 11, les pales tournent autour de leur axe. Les petites pales 15 et 17 ainsi que les blocs 16 aident la rotation. De cette façon, les pales principales 14 ne labourent pas le fond et n'arrachent pas la flore.

Dès que la longueur prévue de ligne de mouillage est atteinte, la ligne est amarrée au bateau et se tend par le poids de l'ancre. La tension de la chaîne 18 augmente et devient supérieure à la valeur seuil, le levier 34 tend à s'aligner sur la verge 10 en pivotant autour de l'axe 46 fixé à la verge 10, obligeant ainsi la biellette 32 à s'aligner également sur l'axe de la verge 10 de telle sorte que l'axe 42 se déplace dans le trou oblong 30 vers son extrêmité du côté des pales. Donc, au delà d'une certaine valeur de la tension de la chaîne, correspondant à la valeur seuil, les déplacements de l'axe 42 et du manchon 24 ne sont pas empêchés par l'action du ressort 22 qui se comprime. L'axe verrou 20 sur lequel le ressort 26 exerce un effort s'engage alors dans la gorge 50 dès qu'il se trouve alors aligné sur celle-ci comme représenté sur la figure 3. Ainsi, les pales sont bloquées et cessent de tourner librement autour de leur axe, de sorte que les pales s'enfouissent dans le sol et immobilisent le bateau.

Lorsque l'axe verrou 20 s'engage à l'intérieur de la gorge 50, l'effort exercé par le ressort 26 diminue d'un coup laissant une liberté de mouvement au manchon 24 de sorte que si la tension dans la chaîne 18 diminue tout en restant supérieur à la valeur seuil, le levier 34 et la biellette 32 cessent d'être alignés et ont une certaine liberté de mouvement l'une par rapport à l'autre sans pour autant que l'engagement de l'axe verrou 20 dans l'axe 13 des pales cessent. Ainsi, les mouvements de la ligne et de l'ancre pendant la durée du mouillage en cas de houle ou de vent, ne perturbent pas le blocage de l'ancre.

Lors de la remontée de l'ancre, le bateau "remonte" sur l'ancre au moteur, la ligne de mouillage puis la chaîne 18 passent à la verticale, la tension dans la chaîne diminue à tel point que l'effort du ressort 22 sur le manchon 24 combiné à l'action du levier 34 dans l'alignement de la chaîne entraîne le déplacement du manchon 24 et par conséquent de l'axe verrou 20 dans un mouvement longitudinal vers l'extrêmité de la verge 10 du côté de la chaîne. L'axe verrou 20 sort alors de la gorge 50, laissant libre ainsi la rotation de l'axe 13 et des pales dans le manchon 11. Le bateau continuant à remonter la ligne, les verges 10 et 12 de l'ancre passent à la verticale tandis que l'axe 13 des pales tourne dans le manchon 11. L'ancre se soulève alors avec les pales principales 14 dirigées vers le fond comme représentée sur la figure 4, sans que celles-ci n'aient arraché la flore. La chaîne 18 est alors tendue pendant la remontée et l'axe verrou 20 subit alors un effort de pression important du ressort 26 comprimé alors au maximum. L'axe verrou 20 ne se trouve plus en face de l'ouverture 50 et appuie alors sur l'axe 13 sans qu'il y ait d'effet sur le système de blocage des pales.

L'oscillation de la verge 10 par rapport à la verge 12, rendue possible grâce au trou oblong 35 pratiquée dans la verge 12, donne une plus grande amplitude de manoeuvre dans la phase de remontée de l'ancre.

Le fait que le mécanisme de blocage déblocage soit à l'intérieur d'un tube creux présente également un avantage. En effet, grâce à ce carénage, les algues ne peuvent pas se coincer dans le mécanisme qui reste propre. De plus, l'ancre ne véhicule pas d'algues d'un site à un autre empêchant ainsi toute propagation d'algues telles que l'algue Caulerpa Taxifolia, nocive pour l'équilibre de la flore sous-marine des côtes méditerranéennes.

## Revendications

1. Ancre marine comprenant un axe creux (10, 12) un équipage axe/pale tournant par rapport audit axe creux, un axe verrou (20) capable de bloquer la rotation dudit équipage axe/pale, un levier (34) adapté pour recevoir une ligne de mouillage (18), ledit levier pivotant entre une première position et une deuxième position pour déplacer ledit axe verrou de sa position de blocage à sa position de déblocage dudit équipage axe/pale,
**caractérisé en ce qu'**elle comprend des moyens pour faire pivoter ledit levier de sa première à sa deuxième position quand l'effort de traction dans ladite ligne de mouillage (18) est inférieure à une certaine valeur.

2. Ancre marine selon la revendication 1, dans laquelle ledit levier (34) est relié audit axe verrou (20) par l'intermédiaire d'un ressort (26).

3. Ancre marine selon la revendication 1 ou 2, dans laquelle ladite première position dudit levier (34) correspond à la position dans laquelle ledit levier est aligné avec ledit axe creux (10,12) et ladite deuxième position dudit levier (34) correspond à la position dans laquelle ledit levier fait un angle maximal avec ledit axe creux (10).

4. Ancre marine selon l'une des revendications 1 à 3, dans laquelle ledit ressort (26) est fixé à une de ses extrêmités sur une butée (56) à l'intérieur d'un manchon (24) et à l'autre extrêmité audit axe verrou (20).

5. Ancre marine selon l'une des revendications 1 à 4, dans laquelle ledit axe verrou (20) est relié audit manchon (24) par une liaison coulissante grâce à une goupille (40) traversant ledit axe verrou (20) et dont le mouvement est limité par des trous oblongs (28) pratiqués dans ledit manchon (24).

6. Ancre marine selon l'une des revendications 1 à 5, dans laquelle ledit manchon (24) est relié par un axe (42) à une biellette (32) elle-même reliée audit levier (34) par un axe (44), ledit levier (34) permettant l'accrochage de ladite ligne de mouillage et pivotant sur un axe (46) fixé audit axe creux (10,12).

7. Ancre marine selon la revendication 1 à 6, dans laquelle ledit axe (42) est mobile en translation selon deux trous oblongs (30) situés dans la paroi dudit axe creux (10,12).

8. Ancre marine selon l'une des revendications 1 à 7, dans laquelle ledit axe creux (10,12) est composé d'une première verge (10) emboîtée dans une deuxième verge (12) sur une dizaine de centimètres et maintenu dans cette position grâce à au moins un boulon (37) vissé dans la paroi de la verge (10) et passant à travers un trou oblong (35) de la verge (12) dont la longueur permet la rotation de la verge (10) par rapport à la verge (12) de 10° environ.

9. Ancre marine selon l'une des revendications 1 à 8, dans laquelle ledit manchon (24) est maintenu par compression dans une position la plus proche possible de l'extrêmité de la verge (10) du côté de la boucle mobile (36) grâce audit ressort (22) fixé d'un côté sur une butée (54) de ladite verge (10) et de l'autre à l'extrêmité dudit manchon (24).

10. Ancre marine selon l'une des revendications 1 à 9, dans laquelle la raideur du ressort (22) est supérieure à la raideur du ressort (26).

11. Ancre marine selon l'une des revendications 1 à 10, dans laquelle l'équipage axe/pales est composé d'un axe (13), deux pales principales (14) et quatre pales secondaires (15) et (17), l'axe (13) pivotant à l'intérieur d'un manchon (11), ledit manchon (11) étant le prolongement perpendiculaire de ladite verge (12).

12. Ancre marine selon l'une des revendications 1 à 11, dans laquelle ledit axe (13) comprend une gorge (50) dans laquelle ledit axe verrou (20) s'engage pour bloquer l'équipage axe/pales.

13. Ancre marine selon l'une des revendications 1 à 12, dans laquelle la longueur de ladite gorge (50) est telle que l'équipage axe/pales puisse tourner d'un arc de 70° lorsque ledit axe verrou (20) est engagé à l'intérieur.

## Claims

1. Sea anchor including a quill shaft (10, 12) a shaft/blade equipment rotating with respect to said quill shaft, a locking rod (20) capable of locking the rotation of said shaft/blade equipment, a lever (34) adapted to receive an anchoring line (18), said lever pivoting between a first position and a second position in order to move said locking rod from its locked position to its position in which said shaft/blade equipment is unlocked,
wherein it includes means for pivoting said lever from its first to its second position when the pulling force in said anchoring line (18) is lower than a certain value.

2. Sea anchor according to claim 1, wherein said lever (34) is connected to said locking rod (20) by means of a spring (26).

3. Sea anchor according to claim 1 or 2, wherein said first position of said lever (34) corresponds to the position in which said lever is aligned with said quill shaft (10, 12) and said second position of said lever (34) corresponds to the position in which said lever forms a maximum angle with said quill shaft (10).

4. Sea anchor according to one of the claims 1 through 3, wherein said spring (26) is fixed at one of its ends on a stop (56) inside a sleeve (24) and at the other end to said locking rod (20).

5. Sea anchor according to one of the claims 1 through 4, wherein said locking rod (20) is connected to said sleeve (24) by a sliding connection thanks to a pin (40) passing through said locking rod (20) and the movement of which is limited by elongated holes (28) provided for in said sleeve (24).

6. Sea anchor according to one of the claims 1 through 5, wherein said sleeve (24) is connected by means of a shaft (42) to a link (32) itself connected to said lever (34) by means of a shaft (44), said lever (34) permitting the coupling of said anchoring line and pivoting on a shaft (46) fixed to said quill shaft (10, 12).

7. Sea anchor according to claim 1 through 6, wherein said shaft (42) is movable in translation according to two elongated holes (30) located in the wall of said quill shaft (10, 12).

8. Sea anchor according to one of the claims 1 through 7, wherein said quill shaft (10, 12) is comprised of a first shank (10) fitted in a second shank (12) over a dozen centimeters and maintained in this position thanks to at least one bolt (37) screwed into the wall of the shank (10) and passing through an elongated hole (35) of the shank (12) the length of which permits the rotation of the shank (10) with respect to the shank (12) by approximately 10°.

9. Sea anchor according to one of the claims 1 through 8, wherein said sleeve (24) is maintained by compression in a position that is as close as possible to the end of the shank (10) on the side of the movable loop (36) thanks to said spring (22) fixed on one side on a stop (54) of said shank (10) and on the other side to the end of said sleeve (24).

10. Sea anchor according to one of the claims 1 through 9, wherein the stiffness of the spring (22) is greater than the stiffness of the spring (26).

11. Sea anchor according to one of the claims 1 through 10, wherein the shaft/blades equipment is comprised of a shaft (13), two main blades (14) and four secondary blades (15) and (17), the shaft (13) pivoting inside a sleeve (11), said sleeve (11) being the perpendicular extension of said shank (12).

12. Sea anchor according to one of the claims 1 through 11, wherein said shaft (13) includes a groove (50) in which is inserted said locking rod (20) in order to lock the shaft/blades equipment.

13. Sea anchor according to one of the claims 1 through 12, wherein the length of said groove (50) is such that the shaft/blades equipment can rotate according to an arc of 70° when said locking rod (20) is inserted inside.

## Patentansprüche

1. Meeresanker, umfassend eine Hohlwelle (10, 12), ein hinsichtlich der besagten Hohlwelle drehendes Organ aus Welle und Blatt, einen Verriegelungsbolzen (20), imstande, die Drehung des besagten Organs aus Welle und Blatt zu sperren, einen Hebel (34), der angepasst ist, um eine Abhebelinie (18) aufzunehmen, wobei der besagte Hebel zwischen einer ersten Position und einer zweiten Position schwenkt, um den besagten Verriegelungsbolzen von seiner Sperrungsposition in seine Entsperrungsposition des besagten Organs aus Welle und Blatt zu verschieben,
**dadurch gekennzeichnet, dass** er Mittel umfasst, um den besagten Hebel von seiner ersten in seine zweite Position schwenken zu lassen, wenn die Zugkraft in der besagten Abhebelinie (18) kleiner als ein bestimmter Wert ist.

2. Meeresanker nach Anspruch 1, bei dem der besagte Hebel (34) mit dem besagten Verriegelungsbolzen (20) über eine Feder (26) verbunden ist.

3. Meeresanker nach Anspruch 1 oder 2, bei dem die besagte erste Position des besagten Hebels (34) derjenigen Position entspricht, in der der besagte Hebel mit der besagten Hohlwelle (10,12) fluchtgerecht ist, und die besagte zweite Position des besagten Hebels (34) derjenigen Position entspricht, in der der besagte Hebel einen größten Winkel mit der besagten Hohlwelle (10) bildet.

4. Meeresanker nach einem der Ansprüche 1 bis 3, bei dem die besagte Feder (26) mit einem von ihren Enden an einem Anschlag (56) im Innern einer Muffe (24), und mit dem anderen Ende am besagten Verriegelungsbolzen (20) befestigt ist.

5. Meeresanker nach einem der Ansprüche 1 bis 4, bei dem der besagte Verriegelungsbolzen (20) mit der besagten Muffe (24) durch eine Gleitverbindung dank einem Stift (40) verbunden ist, der den besagten Verriegelungsbolzen (20) durchsetzt und dessen Bewegung durch die länglichen Löcher (28), vorgesehen in der besagten Muffe (24), begrenzt ist.

6. Meeresanker nach einem der Ansprüche 1 bis 5, bei dem die besagte Muffe (24) durch eine Welle (42) mit einer Stange (32) verbunden ist, die selbst mit dem besagten Hebel (34) über eine Welle (44) verbunden ist, wobei der besagte Hebel (34) die Verriegelung der besagten Abhebelinie erlaubt und auf einer Welle (46) schwenkt, die an der besagten Hohlwelle (10,12) befestigt ist.

7. Meeresanker nach Anspruch 1 bis 6, bei dem die besagte Welle (42) beweglich in Translation nach zwei länglichen Löchern (30) ist, die sich in der Wand der besagten Hohlwelle (10,12) befinden.

8. Meeresanker nach einem der Ansprüche 1 bis 7, bei dem die besagte Hohlwelle (10, 12) aus einem ersten Ankerschaft (10) besteht, der in einem zweiten Ankerschaft (12) auf etwa zehn Zentimeter eingefügt ist und in dieser Position dank wenigstens einem Bolzen (37) gehalten wird, der in der Wand des Ankerschaftes (10) eingeschraubt ist und ein längliches Loch (35) des Ankerschaftes (12) durchsetzt, dessen Länge die Drehung des Ankerschaftes (10) hinsichtlich des Ankerschaftes (12) um ungefähr 10° erlaubt.

9. Meeresanker nach einem der Ansprüche 1 bis 8, bei dem die besagte Muffe (24) durch Druck in einer dem Ende des Ankerschaftes (10) möglichst nächstgelegenen Position aufseiten der beweglichen Schlinge (36) dank der besagten Feder (22) gehalten wird, die auf der einen Seite mit einem Anschlag (54) des besagten Ankerschaftes (10) und auf der anderen mit dem Ende der besagten Muffe (24) befestigt ist.

10. Meeresanker nach einem der Ansprüche 1 bis 9, bei dem die Steifigkeit der Feder (22) größer als die Steifigkeit der Feder (26) ist.

11. Meeresanker nach einem der Ansprüche 1 bis 10, bei dem das Organ aus Welle und Blatt aus einem Schaft (13) zwei Hauptblättem (14) und vier sekundären Blättern (15) und (17) besteht, wobei die Welle (13) innerhalb einer Muffe (11) schwenkt, wobei die besagte Muffe (11) die senkrechte Verlängerung der besagten Welle (12) ist.

12. Meeresanker nach einem der Ansprüche 1 bis 11, bei dem die besagte Welle (13) eine Nut (50) umfasst, in die der besagte Verriegelungsbolzen (20) eingeführt wird, um das Organ aus Welle und Blatt zu sperren.

13. Meeresanker nach einem der Ansprüche 1 bis 12, bei dem die Länge der besagten Nut (50) derartig ist, dass das Organ aus Welle und Blatt gemäss einem Bogen von 70° drehen kann, wenn der besagte Verriegelungsbolzen (20) eingeführt ist.
